# EUROPÄISCHE PATENTSCHRIFT

(11) **EP 4 698 745 B1**
(45) Veröffentlichungstag und Bekanntmachung des Hinweises auf die Patenterteilung: **15.07.2026**
(21) Anmeldenummer: 25736651.8
(22) Anmeldetag: 24.06.2025
(51) Int. Cl.: E06B 1/32, E04B 2/90, E06B 1/60, E06B 3/263, E06B 3/56, E06B 3/64, E06B 3/66

(54) **FASSADENELEMENT, FASSADE UND VERFAHREN ZUM HERSTELLEN UND/ODER MONTIEREN EINES FASSADENELEMENTS**
FACADE ELEMENT, FACADE AND METHOD FOR PRODUCING AND/OR MOUNTING A FACADE ELEMENT
ÉLÉMENT DE FAÇADE, FAÇADE ET PROCÉDÉ DE PRODUCTION ET/OU DE MONTAGE D'UN ÉLÉMENT DE FAÇADE

(30) Priorität: 10.07.2024 DE 102024119546
(43) Veröffentlichungstag der Anmeldung: 25.02.2026
(73) Patentinhaber: Groß, Michael, 67742 Ginsweiler (DE)
(72) Erfinder: Groß, Michael, 67742 Ginsweiler (DE)
(74) Vertreter: DREISS Patentanwälte PartG mbB
(86) Internationale Anmeldenummer: PCT/EP2025/067757
(87) Internationale Veröffentlichungsnummer: WO 2026/012739

(56) Entgegenhaltungen:
- EP-A1- 0 117 885
- EP-A1- 0 765 988
- US-A- 4 459 789
- US-A- 5 653 073
- US-B2- 7 588 653

## Beschreibung

Die Erfindung betrifft ein Fassadenelement mit Merkmalen des Anspruchs 1, eine Fassade mit Merkmalen des Anspruchs 10 und ein Verfahren zum Herstellen und/oder Montieren eines Fassadenelements mit Merkmalen des Anspruchs 14.

Eine Fassade kann aus einer Vielzahl einzelner Fassadenelemente aufgebaut werden. Hierbei werden oftmals Standardkonstruktionen verwendet, die nicht oder nur bedingt dazu geeignet sind komplexe Fassaden umzusetzen und zu massiv erhöhtem Material, insbesondere auch zu chemischen Materialeinsätzen führen. Es sind in der Regel aufwendige Abdichtungsarbeiten nötig. Dies macht die Fassadenelemente nur bedingt recyclefähig. Sowohl bei der Herstellung als auch bei der Montage der Fassadenelemente wird ein enormer Arbeitsaufwand betrieben und es werden entsprechend viele Arbeitskräfte (Manpower) benötigt.

EP 0 117 885 A1 offenbart ein Wärmeisolationsfenster. US 4 459 789 A offenbart ein Fenster. EP 0 765 988 A1 offenbart ein Fenstersystem.

Es ist daher Aufgabe der vorliegenden Erfindung ein Fassadenelement, eine Fassade und ein Verfahren zum Herstellen und/oder Montieren eines Fassadenelements bereitzustellen, wobei die obigen Nachteile ausgeräumt werden.

Die obige Aufgabe wird durch ein Fassadenelement mit den Merkmalen des Anspruchs 1 gelöst.

Das Fassadenelement umfasst einen Rahmen. Der Rahmen weist ein Innenprofil und ein Außenprofil auf. Das Innenprofil kann als Innenschale und das Außenprofil kann als Außenschale ausgebildet sein. Der Rahmen umfasst zudem ein Stufenprofil und ein Dichtprofil. Das Stufenprofil und/oder das Dichtprofil sind zwischen dem Innenprofil und dem Außenprofil (sandwichartig) angeordnet. Das Innenprofil, das Außenprofil, das Stufenprofil und das Dichtprofil können angeordnet sein, um einen Zwischenraum zu bilden. Das Stufenprofil weist eine erste Aufnahmefläche, eine zweite Aufnahmefläche und eine dritte Aufnahmefläche auf. Die erste die zweite und/oder die dritte Aufnahmefläche sind jeweils zum Aufnehmen einer Scheibe eingerichtet. Das Innenprofil weist eine vierte Aufnahmefläche zum Aufnehmen einer Scheibe auf.

Hierdurch kann ein Fassadenelement bereitgestellt werden, das mannlos hergestellt und/oder ohne große Aufwendungen recycelt werden kann. Insbesondere aufgrund des Stufenprofils können Scheiben automatisiert und mannlos auf die jeweiligen Aufnahmeflächen aufgelegt bzw. montiert werden. Auch das Fügen bzw. das Zusammenpressen des Innenprofils und des Außenprofils kann automatisiert und mannlos umgesetzt werden, sodass der gesamte Herstellungsvorgang des Fassadenelements automatisiert und mannlos durchgeführt werden kann.

Das Innenprofil, das Außenprofil, das Dichtprofil und/oder das Stufenprofil können jeweils aus einzelnen Aluminium- bzw. Kunststoffprofilen, die jeweils mittels Eckwinkel zusammengefügt sind, ausgebildet sein. Die einzelnen Aluminium- bzw. Kunststoffprofile können bspw. mittels eines Lasers (nahtlos) jeweils zum Innenprofil, zum Außenprofil, zum Dichtprofil und/oder zum Stufenprofil geschweißt sein. Das Zusammenschweißen des Innenprofils, des Außenprofils, des Dichtprofils und/oder des Stufenprofils kann automatisiert (mannlos) durchgeführt werden.

Das Innenprofil, das Außenprofil, das Dichtprofil und/oder das Stufenprofil können jeweils stückbeschichtet ausgebildet sein. Das Innenprofil, Das Außenprofil, Das Dichtprofil und/oder das Stufenprofil können eine innere Beschichtung aufweisen, die es ermöglicht, dass die jeweiligen Materialien, Klebstoffe und/oder Montageschäume (vgl. weiter unten) durch einen Erwärmungsvorgang im Recyclingprozess problemlos getrennt werden können. Die innere Beschichtung kann nach der Stückbeschichtung auf das jeweilige Profil aufgebracht werden. Gemäß einer Weiterbildung des Fassadenelements kann das Innenprofil und/oder das Außenprofil aus Metall, insbesondere Aluminium ausgebildet sein. Alternativ oder zusätzlich kann das Stufenprofil und/oder das Dichtprofil aus Kunststoff ausgebildet sein.

Hierdurch kann ein robuster und gleichzeitig leichter Rahmen umgesetzt werden.

Erfindungsgemäß sind die erste, die zweite und die dritte Aufnahmefläche treppenartig ausgebildet.

Hierdurch ist eine automatisierte und mannlose Montage der Scheiben umsetzbar.

Gemäß einer Weiterbildung des Fassadenelements kann das Stufenprofil und das Außenprofil mittels Klebstoff miteinander verklebt sein. Alternativ oder zusätzlich kann das Dichtprofil und das Außenprofil mittels Klebstoff miteinander verklebt sein. Alternativ oder zusätzlich kann das Dichtprofil und das Innenprofil mittels Klebstoff miteinander verklebt sein. Hierdurch kann mit einfachen Mitteln der Rahmen umgesetzt werden.

Gemäß einer Weiterbildung des Fassadenelements kann das Fassadenelement eine erste Scheibe, eine zweite Scheibe und eine dritte Scheibe aufweisen. Die erste Scheibe kann mittels Klebstoff mit der ersten Aufnahmefläche verklebt sein. Die zweite Scheibe kann mittels Klebstoff mit der zweiten Aufnahmefläche verklebt sein. Die dritte Scheibe kann mittels Klebstoff mit der dritten Aufnahmefläche verklebt sein. Die dritte Scheibe kann mittels Klebstoff mit der vierten Aufnahmefläche verklebt sein.

Der Klebstoff zum Verkleben der Scheiben mit dem Stufenprofil kann sich von dem Klebstoff zum Verkleben des Innenprofils mit dem Dichtprofil, dem Klebstoff zum Verkleben der vierten Aufnahmefläche mit der dritten Scheibe, dem Klebstoff zum Verkleben des Außenprofils mit dem Stufenprofil und/oder dem Klebstoff zum Verkleben des Außenprofils mit dem Dichtprofil unterscheiden. Da bspw. das Innenprofil und/oder das Außenprofil jeweils aus Metall bzw. das Stufenprofil und/oder das Dichtprofil aus Kunststoff ausgebildet sein können, kann so ein optimaler Klebstoff (Verbundklebstoff) gewählt werden, um unterschiedliche Materialien jeweils optimal miteinander zu verkleben.

Bei den Scheiben kann es sich um einfache Glasscheiben bzw. Monoscheiben handeln. Insbesondere sind die Scheiben nicht als Isoliergläser bzw. Isolierscheiben ausgebildet. Die Scheiben können automatisiert in das Stufenprofil eingelegt bzw. mit dem Stufenprofil mittels Klebstoff verbunden werden. Dies kann in einer staubfreien Kammer durchgeführt werden. Vor dem Einsetzten bzw. Verkleben der Scheiben können diese gereinigt werden.

Hierdurch kann auf den Einsatz von Isoliergläsern verzichtet werden.

Erfindungsgemäß umfasst der Rahmen eine Fügeeinrichtung zum Fügen des Innenprofils, des Außenprofils, des Stufenprofils und/oder des Dichtprofils.

Hierdurch kann der Rahmen mit einfachen Mitteln gefügt werden. Gemäß einer Weiterbildung des Fassadenelements kann die Fügeeinrichtung einen Hohldorn und einen mit dem Hohldorn korrespondierenden Volldorn umfassen. Der Hohldorn und/oder der Volldorn können aus Stahl, insbesondere Edelstahl, ausgebildet sein. Der Hohldorn und der Volldorn können derart eingerichtet sein, dass der Volldorn in den Hohldorn eingeführt werden kann. Der Hohldorn und der Volldorn können rückverankernd ausgebildet sein. Mit anderen Worten, beim Einführen des Volldorns in den Hohldorn kann dieser, bspw. aufgrund von Rastnasen und entsprechender Hintergriffe bzw. Eingriffe, im Hohldorn verankert werden, sodass der Volldorn nicht aus dem Hohldorn wieder herausgezogen werden kann.

Der Hohldorn kann auf das Innenprofil und der Volldorn kann auf das Außenprofil aufgeschweißt sein. Ebenso ist es denkbar, dass der Hohldorn auf das Außenprofil und der Volldorn auf das Innenprofil aufgeschweißt sein kann.

Hierdurch kann mit einfachen Mitteln die Fügeeinrichtung umgesetzt werden.

Gemäß einer Weiterbildung des Fassadenelements kann zwischen dem Innenprofil, dem Außenprofil, dem Stufenprofil und/oder dem Dichtprofil Montageschaum angeordnet sein. Der Montageschaum kann als Polyurethanschaum ausgebildet sein.

Hierdurch kann mit einfachen Mitteln ein Dämmschutz umgesetzt werden.

Gemäß einer Weiterbildung des Fassadenelements kann das Dichtprofil eine Einwölbung zur Aufnahme einer Dichtung aufweisen. Die Einwölbung kann einen halbrunden Querschnitt aufweisen.

Hierdurch kann mit einfachen Mitteln eine Aufnahme für die Dichtung bereitgestellt werden.

Gemäß einer Weiterbildung des Fassadenelements kann das Fassadenelement eine Dichtung aufweisen. Die Dichtung kann als Aufblasdichtung ausgebildet sein. Die Dichtung kann als eine zumindest bereichsweise umlaufende, auf Gehrung gefügte Spezialdichtung ausgebildet sein. Die Dichtung kann zumindest bereichsweise um das Dichtprofil (bzw. um den Rahmen) verlaufen. Innerhalb der Dichtung kann Montageschaum angeordnet sein. Der Montageschaum kann als Polyurethanschaum ausgebildet sein.

Insbesondere mittels der Dichtung, können sich zwei benachbarte Fassadenelemente verhaken und so miteinander fixiert werden.

Gemäß einer Weiterbildung des Fassadenelements kann das Fassadenelement eine erste Zargenaufnahme und eine zweite Zargenaufnahme zum Aufnehmen zumindest eines Bereichs einer Zarge umfassen. Die erste Zargenaufnahme kann an einem unteren Bereich des Fassadenelements angeordnet sein. Die zweite Zargenaufnahme kann an einem oberen Bereich des Fassadenelements angeordnet sein.

Hierdurch kann das Fassadenelement mit einfachen Mitteln an der Zarge befestigt werden.

Die erste Zargenaufnahme und/oder die zweite Zargenaufnahme können jeweils bspw. mittels einer Stellschraube und eines Stellmotors einstellbar bzw. justierbar ausgebildet sein. Die Fassadenelemente können so mittels der Stellmotoren stets auf ihre 0-Stellung ausgerichtet werden.

Das Fassadenelement kann zumindest bereichsweise eine elektrochrome Verglasung aufweisen. Durch eine elektrochrome Verglasung kann bspw. eine Außenjalousie komplett ersetzt werden. Das Fassadenelement kann eingerichtet sein, um nach dem Prinzip von "Closed Gravity" zu funktionieren.

Ein Rückbau des Fassadenelements und die Recyclingfähigkeit können bspw. durch ein einfaches Erwärmen und durch das Durchbohren der Fügeeinrichtung bzw. der Dorne (Volldorn und Hohldorn) umgesetzt werden. Dies kann automatisiert erfolgen.

Die obige Aufgabe wird durch eine Fassade mit den Merkmalen des Anspruchs 10 gelöst.

Die Fassade umfasst mindestens zwei Fassadenelemente gemäß obiger Ausführungen und mindestens eine Zarge. Die Zarge umfasst eine Fassadenelementhalterung. Die Fassadenelementhalterung kann einen T-förmigen Querschnitt aufweisen. Die Fassadenelementhalterung ist eingerichtet, um in der ersten Zargenaufnahme eines ersten Fassadenelements und in der zweiten Zargenaufnahme eines zweiten Fassadenelements aufgenommen zu werden. Die Fassadenelementhalterung insbesondere der T-förmig ausgebildet Bereich kann mindestens eine Dichtung aufweisen.

Durch das Design der Zarge können im Bereich der Anschlüsse am Gebäudekörper erhebliche Ersparnisse erzielt werden. Insbesondere aufgrund der Fassadenelementhalterung können die Fassadenelemente (von außen) automatisiert und mannlos in die Zarge bzw. die jeweilige Fassadenelementhalterung eingehängt werden.

Die Zarge kann bereits mit dem Rohbau komplett montiert werden. Eventuelle Setzungen, Verschiebungen und/oder Toleranzen können durch elektronische Stellmotoren ausgeglichen werden.

Hinsichtlich der mit der Fassade erzielbaren Vorteile wird auf die diesbezüglichen Ausführungen zum Fassadenelement verwiesen. Zur weiteren Ausgestaltung der Fassade können die im Zusammenhang mit dem Fassadenelement beschriebenen und/oder die nachfolgend noch erläuterten Maßnahmen dienen.

Es ist denkbar, dass die Fassade aus einer thermischen Hülle und einer optischen Hülle bestehen kann. Die thermische Hülle kann aus mindestens einem Fassadenelement und/oder der Fassade gemäß obiger und/oder nachfolgender Ausführungen ausgebildet sein. Die optische Hülle kann im Nachgang an die thermische Hülle angebracht werden. Die optische Hülle kann bspw. aus Dekorblechen unterschiedlicher Bauart ausgebildet sein.

Gemäß einer Weiterbildung der Fassade kann die Zarge zur Befestigung an einer Rohbaudecke eingerichtet sein. Die Zarge kann eine Schallschutzauskleidung umfassen. Die Schallschutzauskleidung kann als eine Promatauskleidung ausgebildet sein. Die Schallschutzauskleidung kann zwischen der Zarge und der Rohbaudecke angeordnet sein.

Hierdurch können mit einfachen Mitteln die notwendigen Schallschutzanforderungen bzw. Brandschutzanforderungen erfüllt werden.

Gemäß einer Weiterbildung der Fassade kann die Fassade mindestens eine dampfdiffusionsdichte Folie umfassen. Die Folie kann zwischen dem ersten Fassadenelement und der Zarge angeordnet sein. Alternativ oder zusätzlich kann die Folie zwischen dem zweiten Fassadenelement und der Zarge angeordnet sein. Die Folie(n) können werkseitig angepresst werden.

Hierdurch kann mit einfachen Mitteln die notwendige Dampfdiffusionsdichtheit umgesetzt werden.

Gemäß einer Weiterbildung der Fassade kann die Fassade mindestens eine Gaszuführung zur Zuführung eines Gases (Edelgases) in die Dichtung und/oder zwischen die Scheiben aufweisen. Damit das Gas nicht entweicht, können das Innenprofil, das Außenprofil, das Stufenprofil und/oder das Dichtprofil gasdicht ausgebildet sein. Die Dichtigkeit der entsprechenden Profile kann dabei jeweils automatisiert geprüft werden. Die Gaszuführung kann zumindest teilweise in der Zarge angeordnet sein bzw. zumindest teilweise durch die Zarge verlaufen.

Hierdurch kann nach der Montage des Fassadenelements noch Gas zwischen die einzelnen Scheiben eingefüllt werden. Das Gas kann so mit einfachen Mitteln nachgefüllt werden. Da bspw. durch eine Pumpwirkung ein permanentes entweichen des Gases nicht vermeidbar ist, kann mittels der Gaszuführung stets die benötigte Menge an Gas zugeführt bzw. nachgefüllt werden.

Zwischen den einzelnen Fassadenelementen kann ein Fugeabstand von bspw. 20 bis 25 mm vorhanden sein. Horizontale und vertikale Fugen können gleich ausgebildet sein. Sobald die Fassadenelemente in die Fassadenelementhalterung der Zarge eingehängt sind und über automatisierte elektrischen Stellmotoren ausgerichtet sind, können die Dichtungen mit einem sehr hohen Druck von bis zu 8 bar aufgeblasen werden, sodass sich die Dichtungen in die jeweiligen Dichtprofile bzw. deren Einwölbungen erstrecken und die Fassadenelemente so verhaken können. Im gleichen Zug können die Dichtungen mit Montageschaum ausschäumt werden. Es kann Montageschaum, insbesondere aus Polyurethan und Kork, in die Dichtung eingespritzt werden, das sowohl Schalldämmung als auch Wärmedämmung zwischen den Fassadenelementen horizontal und vertikal sicherstellen kann.

Die obige Aufgabe wird durch ein Verfahren zum Herstellen und/oder Montieren eines Fassadenelements gemäß obiger Ausführungen mit den Merkmalen des Anspruchs 14 gelöst.

Das Verfahren umfasst die Schritte:
Verkleben des Außenprofils mit dem Stufenprofil und/oder mit dem Dichtprofil mittels Klebstoff.

Verkleben der ersten Scheibe mit der ersten Aufnahmefläche mittels Klebstoff.

Verkleben der zweiten Scheibe mit der zweiten Aufnahmefläche mittels Klebstoff.

Verkleben der dritten Scheibe mit der dritten Aufnahmefläche mittels Klebstoff.

Verkleben der dritten Scheibe mit der vierten Aufnahmefläche mittels Klebstoff.

Verkleben des Innenprofils mit dem Dichtprofil mittels Klebstoff.

Fügen des Innenprofils, des Außenprofils, des Stufenprofils und/oder des Dichtprofils mittels der Fügeeinrichtung. Hierzu können das Innenprofil und das Außenprofil zusammengepresst werden.

Beim Fügen kann das Innenprofil und das Außenprofil derart aufeinander positioniert werden, dass der Volldorn der Fügeeinrichtung in den Hohldorn der Fügeeinrichtung eingeführt wird. Das Zusammenpressen kann in einer beheizbaren Presse, bei einer Temperatur von bspw. 180° Celsius durchgeführt werden. Beim Zusammenpressen können sich der Volldorn und der Hohldorn rückverankern, sodass der Klebstoff seinen optimalen Anpressdruck erhält und beibehält. Die erste Scheibe und/oder die zweite Scheibe können ihren Anpressdruck durch das jeweilige Eingengewicht erhalten.

Hinsichtlich der damit erzielbaren Vorteile wird auf die diesbezüglichen Ausführungen zum Fassadenelement verwiesen. Zur weiteren Ausgestaltung des Verfahrens können die im Zusammenhang mit dem Fassadenelement beschriebenen und/oder die nachfolgend noch erläuterten Maßnahmen dienen.

Gemäß einer Weiterbildung des Verfahrens kann das Verfahren den Schritt umfassen:
Einleiten von Montageschaum, insbesondere Polyurethanschaum, zwischen das Innenprofil, das Außenprofil, das Stufenprofil und/oder das Dichtprofil. Alternativ oder zusätzlich kann der Montageschaum, insbesondere Polyurethanschaum, in die Dichtung eingeleitet werden.

Hierfür können mittels eines vorgegebenen Bohrbilds bspw. an den Ecken des Rahmens Bohrungen für das Einspritzen des Montageschaums durchgeführt werden. Es können bspw. pro Ecke zwei Schaumlanzen, also insgesamt acht Stück, den Montageschaum insbesondere in den Zwischenbereich, der durch das Außenprofil, das Stufenprofil, das Innenprofil und das Dichtprofil gebildet werden kann, einspritzen. Die Menge des einzufüllenden Montageschaums kann mittels einer Gewichtsüberprüfung kontrolliert werden.

Der Montageschaum dient insbesondere der Wärmedämmung.

Es ist denkbar, dass in das Stufenprofil zur Feuchtigkeitsentfernung kleine Löcher eingebracht und entsprechende Feuchtigkeitskügelchen eingefüllt werden können, die die eventuell entstehende Feuchtigkeit (Wasser) aufnehmen können.

Ebenso können Ventildurchgänge gasdicht angebracht sein, sodass nach der Montage erst vor Ort an der Baustelle die Gase (Edelgase) eingefüllt werden können.

In die Fügeeinrichtung (in den Volldorn bzw. den Hohldorn) können entsprechende Aufnahmehalterungen verschraubt werden. Hierzu kann die Fügeeinrichtung (Volldorn bzw. Hohldorn) im Vorfeld automatisiert aufgebohrt wurden. Die Aufnahmehalterungen können eingerichtet sein, um bspw. Natursteine, Bleche, Jalousien, Doppelfassade, etc. aufzunehmen.

Gemäß einer Weiterbildung des Verfahrens kann das Verfahren den Schritt umfassen:
Ausrichten der Fassadenelemente mittels mindestens eines Stellmotors.

Hierdurch können die Fassadenelemente stets auf ihren 0-Stellung justiert werden. Toleranzen und/oder Setzungen können so mit einfachen Mitteln ausgeglichen werden.

Gemäß einer Weiterbildung des Verfahrens können die Verfahrensschritte (voll) automatisiert durchgeführt werden. Die Verfahrensschritte können insbesondere mittels eines Roboters (mannlos) durchgeführt werden.

Hierdurch kann auf Einsatz menschlicher Arbeitskräfte verzichtet werden. Die Verfahrensschritte können schneller und effizienter durchgeführt werden.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Es zeigen schematisch:
- Fig. 1: einen Ausschnitt einer Schnittansicht eines Fassadenelements;
- Fig. 2: einen Ausschnitt einer Schnittansicht zweier Fassadenelemente gemäß Figur 1 und einer Zarge;
- Fig. 3: eine Frontansicht einer Fassade mit Fassadenelementen gemäß Figur 1.

In der nachfolgenden Beschreibung sowie in den Figuren tragen sich entsprechende Bauteile und Elemente gleiche Bezugszeichen. Der besseren Übersichtlichkeit wegen sind nicht in allen Figuren sämtliche Bezugszeichen wiedergegeben.

Figur 1 zeigt schematisch einen Ausschnitt einer Schnittansicht eines Fassadenelements 10. Figur 1 zeigt einen Horizontalschnitt durch das Fassadenelement 10.

Das Fassadenelement 10 umfasst einen Rahmen 12. Der Rahmen 12 umfasst ein Innenprofil 14, ein Außenprofil 16, ein Stufenprofil 18 und ein Dichtprofil 20. Das Stufenprofil 18 und/oder das Dichtprofil 20 sind zwischen dem Innenprofil 14 und dem Außenprofil 16 (sandwichartig) angeordnet.

Das Stufenprofil 18 weist eine erste Aufnahmefläche 22, eine zweite Aufnahmefläche 24 und eine dritte Aufnahmefläche 26 auf. Die erste, die zweite und/oder die dritte Aufnahmefläche 22, 24, 26 sind jeweils zum Aufnehmen einer Scheibe 28 eingerichtet. Das Innenprofil 14 weist eine vierte Aufnahmefläche 30 zum Aufnehmen einer Scheibe 28 auf. Die erste, die zweite, die dritte und/oder die vierte Aufnahmefläche 22, 24, 26, 30 können parallel, insbesondere planparallel, zueinander angeordnet sein.

Das Innenprofil 14 und/oder das Außenprofil 16 können aus Metall, insbesondere Aluminium, ausgebildet sein. Alternativ oder zusätzlich können das Stufenprofil 18 und/oder das Dichtprofil 20 aus Kunststoff ausgebildet sein.

Die erste, die zweite und die dritte Aufnahmefläche 22, 24, 26 sind treppenartig ausgebildet. Die erste,
die zweite und die dritte Aufnahmefläche 22, 24, 26 können in mindestens zwei Raumrichtungen (analog zu Treppenstufen) versetzt zueinander angeordnet sein.

Das Stufenprofil 18 und das Außenprofil 16 können mittels Klebstoff 32 miteinander verklebt sein. Das Dichtprofil 20 und das Außenprofil 16 können mittels Klebstoff 32 miteinander verklebt sein. Das Dichtprofil 20 und das Innenprofil 14 können mittels Klebstoff 32 miteinander verklebt sein.

Das Fassadenelement 10 kann eine erste Scheibe 28, eine zweite Scheibe 28 und eine dritte Scheibe 28 aufweisen. Die erste Scheibe 28 kann mittels Klebstoff 32 mit der ersten Aufnahmefläche 22 verklebt sein. Die zweite Scheibe 28 kann mit der zweiten Aufnahmefläche 24 mittels Klebstoff 32 verklebt sein. Die dritte Scheibe 28 kann mittels Klebstoff mit der dritten Aufnahmefläche 26 verklebt sein. Die dritte Scheibe 28 kann mittels Klebstoff 32 mit der vierten Aufnahmefläche 30 verklebt sein.

Bei dem Klebstoff 32 kann es sich um einen Verbundklebstoff handeln. Es können verschiedene Klebstoffe 32 eingesetzt werden, abhängig von den jeweiligen miteinander zu verklebenden Materialien.

Der Rahmen 12 weist eine Fügeeinrichtung 34 zum Fügen des Innenprofils 14, des Außenprofils 16, des Stufenprofils 18 und/oder des Dichtprofils 20.

Die Fügeeinrichtung 34 kann einen Hohldorn 36 und einen mit dem Hohldorn 36 korrespondierenden Volldorn 38 umfassen. Der Hohldorn 36 und der Volldorn 38 können rückverankernd ausgebildet sein. Vorliegend sind der Hohldorn 36 mit dem Außenprofil 16 und der Volldorn 38 mit dem Innenprofil 14 verschweißt. Ebenso ist eine umgekehrte Anordnung denkbar.

Zwischen dem Innenprofil 14, dem Außenprofil 16, dem Stufenprofil 18 und/oder dem Dichtprofil 20 kann Montageschaum 40 angeordnet sein. Der Montageschaum 40 kann als Polyurethanschaum ausgebildet sein. Vorliegend bilden das Innenprofil 14, das Außenprofil 16, das Stufenprofil 18 und das Dichtprofil 20 einen Zwischenraum, in dem der Montageschaum 40 angeordnet ist.

Das Dichtprofil 20 kann eine Einwölbung 42 aufweisen. Die Einwölbung 42 kann zur Aufnahme einer Dichtung 44 eingerichtet sein. Die Einwölbung 42 kann einen halbrunden Querschnitt aufweisen.

Das Fassadenelement 10 kann eine Dichtung 44 aufweisen. Die Dichtung 44 kann als Aufblasdichtung ausgebildet sein. Alternativ oder zusätzlich kann innerhalb der Dichtung 44 Montageschaum 40, insbesondere Polyurethanschaum, angeordnet sein.

Figur 2 zeigt schematisch einen Ausschnitt einer Schnittansicht zweier Fassadenelemente 10 gemäß Figur 1 und einer Zarge 54. Figur 2 zeigt einen Vertikalschnitt. Die Schnittebene der Figur 2 ist somit senkrecht zur Schnittebene der Figur 1 orientiert.

Das Fassadenelement 10 kann eine erste Zargenaufnahme 46 und eine zweite Zargenaufnahme 50 zum Aufnehmen zumindest eines Bereichs der Zarge 54 umfassen. Die erste Zargenaufnahme 46 kann an einem unteren Bereich 48 des Fassadenelements 10 angeordnet sein. Die zweite Zargenaufnahme 50 kann an einem oberen Bereich 52 des Fassadenelements 10 angeordnet sein.

Vorliegend ist die erste Zargenaufnahme 46 mittels einer Stellschraube 59 und eines Stellmotors (nicht dargestellt) einstellbar ausgebildet.

Mindestens zwei Fassadenelemente 10 gemäß obiger Ausführungen können eine Fassade 56 bilden. Die Fassade 56 umfasst mindestens eine Zarge 54. Die Zarge 54 weist eine Fassadenelementhalterung 58 auf. Die Fassadenelementhalterung 58 kann einen T-förmigen Querschnitt aufweisen. Die Fassadenelementhalterung 58 ist eingerichtet, um in der ersten Zargenaufnahme 46 eines ersten Fassadenelements 10 (in Figur 2 links oben) und in der zweiten Zargenaufnahme 50 eines zweiten Fassadenelements 10 (in Figur 2 links unten) aufgenommen zu werden. Zwischen der Fassadenelementhalterung 58 und den Zargenaufnahmen 46, 50 kann jeweils eine Dichtung (nicht dargestellt) angeordnet sein.

Die Zarge 54 kann zur Befestigung an einer Rohbaudecke 60 eingerichtet sein. Die Zarge 54 kann eine Schallschutzauskleidung 61, insbesondere eine Promatauskleidung, aufweisen. Die Schallschutzauskleidung 61 kann zwischen der Zarge 54 und der Rohbaudecke 60 angeordnet sein.

Die Fassade 56 kann mindestens eine dampfdiffusionsdichte Folie 62 umfassen. Vorliegend ist zwischen dem ersten Fassadenelement 10 und der Zarge 54 und zwischen dem zweiten Fassadenelement 10 und der Zarge 54 jeweils eine diffusionsdichte Folie 62 angeordnet. Die Folien 62 sind in Figur 2 gestrichelt dargestellt.

Die Fassade 56 kann eine Gaszuführung 64 zur Zuführung eines Gases in die Dichtung 44 und/oder zwischen die Scheiben 28 aufweisen. Die Gaszuführung 64 kann zumindest teilweise durch einen Hohlraumfußboden 63, der auf der Rohbaudecke 60 angeordnet ist, verlaufen.

Die Fassade 56 kann ein Anschlussprofil 65 umfassen. Das Anschlussprofil 65 kann mit der Zarge 54 verbunden und/oder an der Zarge 54 angeordnet sein.

Figur 3 zeigt schematisch eine Frontansicht der Fassade 56 mit acht Fassadenelementen 10 gemäß Figur 1. Die Fassadenelemente 10 werden jeweils mit ihren ersten bzw. zweiten Zargenaufnahmen 46, 50 in die Fassadenelementhalterung(en) 58 der Zarge(n) 54 eingehängt und mittels Stellmotoren justiert.

Im Folgenden wird anhand der Figuren 1 bis 3 ein Verfahren zum Herstellen und/oder Montieren eines Fassadenelements 10 gemäß obiger Ausführungen beschrieben. Insbesondere handelt es sich bei dem Fassadenelement 10 um das in den Figuren 1 bis 3 gezeigte Fassadenelement 10.

Das Verfahren umfasst die Schritte:
Verkleben des Außenprofils 16 mit dem Stufenprofil 18 und/oder mit dem Dichtprofil 20 mittels Klebstoff 32.

Verkleben der ersten Scheibe 28 mit der ersten Aufnahmefläche 22 mittels Klebstoff 32.

Verkleben der zweiten Scheibe 28 mit der zweiten Aufnahmefläche 24 mittels Klebstoff 32.

Verkleben der dritten Scheibe 28 mit der dritten Aufnahmefläche 26 mittels Klebstoff 32.

Verkleben der dritten Scheibe 28 mit der vierten Aufnahmefläche 30 mittels Klebstoff 32.

Insbesondere können die obigen Verfahrensschritte in der dargestellten Reihenfolge ausgeführt werden. Dies erlaubt ein automatisiertes Herstellen des Fassadenelements.

Das Verfahren umfasst zudem die Schritte:
Verkleben des Innenprofils 14 mit dem Dichtprofil 20 mittels Klebstoff 32.

Fügen des Innenprofils 14, des Außenprofils 16, des Stufenprofils 18 und/oder des Dichtprofils 20 mittels der Fügeeinrichtung 34, insbesondere durch ein Zusammenpressen des Innenprofils 14 und des Außenprofils 16.

Das Verfahren kann den Schritt umfassen:
Einleiten von Montageschaum 40, insbesondere Polyurethanschaum, zwischen das Innenprofil 14, das Außenprofil 16, das Stufenprofil 18 und/oder das Dichtprofil 20. Alternativ oder zusätzlich kann der Montageschaum 40, insbesondere Polyurethanschaum, in die Dichtung 44 eingeleitet werden.

Das Verfahren kann den Schritt umfassen:
Ausrichten der Fassadenelemente 10 mittels mindestens eines Stellmotors.

Die obigen Verfahrensschritte können (voll) automatisiert, insbesondere mittels eines Roboters, durchgeführt werden. Insbesondere können die obigen Verfahrensschritte mannlos durchgeführt werden.

## Patentansprüche

1. Fassadenelement (10) umfassend einen Rahmen (12) mit einem Innenprofil (14), einem Außenprofil (16), einem Stufenprofil (18) und einem Dichtprofil (20),wobei das Stufenprofil (18) und/oder das Dichtprofil (20) zwischen dem Innenprofil (14) und dem Außenprofil (16) angeordnet sind, wobei das Stufenprofil (18) eine erste Aufnahmefläche (22), eine zweite Aufnahmefläche (24) und eine dritte Aufnahmefläche (26) aufweist, wobei die erste, die zweite und/oder die dritte Aufnahmefläche (22, 24, 26) jeweils zum Aufnehmen einer Scheibe (28) eingerichtet sind, wobei das Innenprofil (14) eine vierte Aufnahmefläche (30) zum Aufnehmen einer Scheibe (28) aufweist, wobei der Rahmen (12) eine Fügeeinrichtung (34) zum Fügen des Innenprofils (14), des Außenprofils (16), des Stufenprofils (18) und/oder des Dichtprofils (20) umfasst, **dadurch gekennzeichnet, dass** die erste, die zweite und die dritte Aufnahmefläche (22, 24,26) treppenartig ausgebildet sind.

2. Fassadenelement (10) nach Anspruch 1, **dadurch gekennzeichnet, dass** das Innenprofil (14) und/oder das Außenprofil (16) aus Metall, insbesondere Aluminium ausgebildet sind und/oder dass das Stufenprofil (18) und/oder das Dichtprofil (20) aus Kunststoff ausgebildet sind.

3. Fassadenelement (10) nach einem der voranstehenden Ansprüche, **dadurch gekennzeichnet, dass**
- das Stufenprofil (18) und das Außenprofil (16) mittels Klebstoff (32) miteinander verklebt sind,
- das Dichtprofil (20) und das Außenprofil (16) mittels Klebstoff (32) miteinander verklebt sind und/oder
- das Dichtprofil (20) und das Innenprofil (14) mittels Klebstoff (32) miteinander verklebt sind.

4. Fassadenelement (10) nach einem der voranstehenden Ansprüche, **dadurch gekennzeichnet, dass** das Fassadenelement (10) eine erste Scheibe (28), die mittels Klebstoff (32) mit der ersten Aufnahmefläche (22) verklebt ist, eine zweite Scheibe (28), die mittels Klebstoff (32) mit der zweiten Aufnahmefläche (24) verklebt ist, und eine dritte Scheibe (28), die mittels Klebstoff (32) mit der dritten Aufnahmefläche (26) verklebt ist, aufweist, wobei die dritte Scheibe (28) mittels Klebstoff (32) mit der vierten Aufnahmefläche (30) verklebt ist.

5. Fassadenelement (10) nach einem der voranstehenden Ansprüche, **dadurch gekennzeichnet, dass** die Fügeeinrichtung (34) einen Hohldorn (36) und einen mit dem Hohldorn (36) korrespondierenden Volldorn (38) umfasst, insbesondere wobei der Hohldorn (36) und der Volldorn (38) rückverankernd ausgebildet sind.

6. Fassadenelement (10) nach einem der voranstehenden Ansprüche, **dadurch gekennzeichnet, dass** zwischen dem Innenprofil (14), dem Außenprofil (16), dem Stufenprofil (18) und/oder dem Dichtprofil (20) Montageschaum (40), insbesondere Polyurethanschaum, angeordnet ist.

7. Fassadenelement (10) nach einem der voranstehenden Ansprüche, **dadurch gekennzeichnet, dass** das Dichtprofil (20) eine Einwölbung (42), insbesondere mit einem halbrunden Querschnitt, zur Aufnahme einer Dichtung (44) aufweist.

8. Fassadenelement (10) nach dem voranstehenden Anspruch, **dadurch gekennzeichnet, dass** das Fassadenelement (10) eine Dichtung (44) aufweist, wobei die Dichtung (44) als eine Aufblasdichtung ausgebildet ist und/oder Montageschaum (40), insbesondere Polyurethanschaum, innerhalb der Dichtung (44) angeordnet ist.

9. Fassadenelement (10) nach einem der voranstehenden Ansprüche, **dadurch gekennzeichnet, dass** das Fassadenelement (10) eine erste Zargenaufnahme (46), die insbesondere an einem unteren Bereich (48) des Fassadenelements (10) angeordnet und/oder einstellbar ausgebildet ist, und eine zweite Zargenaufnahme (50), die insbesondere an einem oberen Bereich (52) des Fassadenelements (10) angeordnet ist, zum Aufnehmen zumindest eines Bereichs einer Zarge (54) umfasst.

10. Fassade (56) umfassend mindestens zwei Fassadenelemente (10) nach einem der voranstehenden Ansprüche und mindestens eine Zarge (54), wobei die Zarge (54) eine Fassadenelementhalterung (58), insbesondere mit einem T-förmigen Querschnitt, aufweist, wobei die Fassadenelementhalterung (58) eingerichtet ist, um in der ersten Zargenaufnahme (46) eines ersten Fassadenelements (10) und in der zweiten Zargenaufnahme (50) eines zweiten Fassadenelements (10) aufgenommen zu werden.

11. Fassade (56) nach Anspruch 10, **dadurch gekennzeichnet, dass** die Zarge (54) zur Befestigung an einer Rohrbaudecke (60) eingerichtet ist, wobei die Zarge (54) eine Schalschutzauskleidung (61), insbesondere eine Promatauskleidung, die zwischen der Zarge (54) und der Rohbaudecke (60) angeordnet ist, umfasst.

12. Fassade (56) nach Anspruch 10 oder 11, **dadurch gekennzeichnet, dass** die Fassade (56) mindestens eine dampfdiffusionsdichte Folie (62) umfasst, wobei die Folie (62) zwischen dem ersten Fassadenelement (10) und der Zarge (54) und/oder zwischen dem zweiten Fassadenelement (10) und der Zarge (54) angeordnet ist.

13. Fassade (56) nach einem der Ansprüche 10 bis 12, **dadurch gekennzeichnet, dass** die Fassade (56) mindestens eine Gaszuführung (64) zur Zuführung eines Gases in die Dichtung (44) und/oder zwischen die Scheiben (28) aufweist.

14. Verfahren zum Herstellen und/oder Montieren eines Fassadenelements (10) nach einem der Ansprüche 1 bis 9, umfassend die Schritte:
- Verkleben des Außenprofils (16) mit dem Stufenprofil (18) und/oder mit dem Dichtprofil (20) mittels Klebstoff (32);
- Verkleben der ersten Scheibe (28) mit der ersten Aufnahmefläche (22) mittels Klebstoff (32);
- Verkleben der zweiten Scheibe (28) mit der zweiten Aufnahmefläche (24) mittels Klebstoff (32);
- Verkleben der dritten Scheibe (28) mit der dritten Aufnahmefläche (26) mittels Klebstoff (32);
- Verkleben der dritten Scheibe (28) mit der vierten Aufnahmefläche (30) mittels Klebstoff (32);
- Verkleben des Innenprofils (14) mit dem Dichtprofil (20) mittels Klebstoff (32);
- Fügen des Innenprofils (14), des Außenprofils (16), des Stufenprofils (18) und/oder des Dichtprofils (20) mittels der Fügeeinrichtung (34), insbesondere durch ein Zusammenpressen des Innenprofils (14) und des Außenprofils (20).

15. Verfahren nach Anspruch 14, **gekennzeichnet durch** den Schritt:
- Einleiten von Montageschaum (40), insbesondere Polyurethanschaum, zwischen das Innenprofil (14), das Außenprofil (16), das Stufenprofil (18) und/oder das Dichtprofil (20) und/oder in die Dichtung (44).

16. Verfahren nach Anspruch 14 oder 15, **gekennzeichnet durch** den Schritt:
- Ausrichten der Fassadenelemente (10) mittels mindestens eines Stellmotors.

17. Verfahren nach einem der Ansprüche 14 bis 16, **dadurch gekennzeichnet, dass** die Schritte automatisiert, insbesondere mittels eines Roboters, durchgeführt werden.

## Claims

1. Facade element (10) comprising framework (12) having an inner profile (14), an outer profile (16), a step profile (18) and a sealing profile (20), the step profile (18) and/or the sealing profile (20) being arranged between the inner profile (14) and the outer profile (16), the step profile (18) having a first receiving surface (22), a second receiving surface (24) and a third receiving surface (26), the first, the second and/or the third receiving surface (22, 24, 26) each being configured to receive a sheet (28), the inner profile (14) having a fourth receiving surface (30) for receiving a sheet (28), the framework (12) comprising a joining device (34) for joining the inner profile (14), the outer profile (16), the step profile (18) and/or the sealing profile (20), **characterized in that** the first, the second and the third receiving surface (22, 24,26) are step-like.

2. Facade element (10) according to claim 1, **characterized in that** the inner profile (14) and/or the outer profile (16) are made of metal, in particular aluminum, and/or **in that** the step profile (18) and/or the sealing profile (20) are made of plastics material.

3. Facade element (10) according to either of the preceding claims,
**characterized in that**
- the step profile (18) and the outer profile (16) are adhered to one another by means of adhesive (32),
- the sealing profile (20) and the outer profile (16) are adhered to one another by means of adhesive (32) and/or
- the sealing profile (20) and the inner profile (14) are adhered to one another by means of adhesive (32).

4. Facade element (10) according to any of the preceding claims, **characterized in that** the facade element (10) has a first sheet (28), which is adhered to the first receiving surface (22) by means of adhesive (32), a second sheet (28), which is adhered to the second receiving surface (24) by means of adhesive (32), and a third sheet (28), which is adhered to the third receiving surface (26) by means of adhesive (32), the third sheet (28) being adhered to the fourth receiving surface (30) by means of adhesive (32).

5. Facade element (10) according to any of the preceding claims,
**characterized in that** the joining device (34) comprises a hollow mandrel (36) and a solid mandrel (38) corresponding to the hollow mandrel (36), in particular the hollow mandrel (36) and the solid mandrel (38) being designed to be back-anchoring.

6. Facade element (10) according to any of the preceding claims,
**characterized in that** assembly foam (40), in particular polyurethane foam, is arranged between the inner profile (14), the outer profile (16), the step profile (18) and/or the sealing profile (20).

7. Facade element (10) according to any of the preceding claims,
**characterized in that** the sealing profile (20) has a concave recess (42), in particular having a semicircular cross section, for receiving a seal (44).

8. Facade element (10) according to the preceding claim,
**characterized in that** the facade element (10) has a seal (44), the seal (44) being designed as an inflatable seal and/or assembly foam (40), in particular polyurethane foam, being arranged inside the seal (44).

9. Facade element (10) according to any of the preceding claims,
**characterized in that** the facade element (10) comprises a first frame receptacle (46), which in particular is arranged at a lower region (48) of the facade element (10) and/or is adjustable, and a second frame receptacle (50), which in particular is arranged at an upper region (52) of the facade element (10), for receiving at least one region of a frame (54).

10. Facade (56) comprising at least two facade elements (10) according to any of the preceding claims and at least one frame (54), wherein the frame (54) has a facade element holder (58), in particular having a T-shaped cross section, wherein the facade element holder (58) is configured to be received in the first frame receptacle (46) of a first facade element (10) and in the second frame receptacle (50) of a second facade element (10).

11. Facade (56) according to claim 10, **characterized in that** the frame (54) is configured for attachment to a pipework ceiling (60), the frame (54) comprising a soundproof lining (61), in particular a Promat lining, which is arranged between the frame (54) and the ceiling structure (60).

12. Facade (56) according to claim 10 or 11, **characterized in that** the facade (56) comprises at least one vapor diffusion-resistant film (62), the film (62) being arranged between the first facade element (10) and the frame (54) and/or between the second facade element (10) and the frame (54).

13. Facade (56) according to any of claims 10 to 12, **characterized in that** the facade (56) has at least one gas supply (64) for supplying a gas into the seal (44) and/or between the sheets (28).

14. Method for producing and/or assembling a facade element (10) according to any of claims 1 to 9, comprising the steps of:
- adhering the outer profile (16) to the step profile (18) and/or to the sealing profile (20) by means of adhesive (32);
- adhering the first sheet (28) to the first receiving surface (22) by means of adhesive (32);
- adhering the second sheet (28) to the second receiving surface (24) by means of adhesive (32);
- adhering the third sheet (28) to the third receiving surface (26) by means of adhesive (32);
- adhering the third sheet (28) to the fourth receiving surface (30) by means of adhesive (32);
- adhering the inner profile (14) to the sealing profile (20) by means of adhesive (32);
- joining the inner profile (14), the outer profile (16), the step profile (18) and/or the sealing profile (20) by means of the joining device (34), in particular by pressing together the inner profile (14) and the outer profile (20).

15. Method according to claim 14, **characterized by** the step of:
- introducing assembly foam (40), in particular polyurethane foam, between the inner profile (14), the outer profile (16), the step profile (18) and/or the sealing profile (20) and/or into the seal (44).

16. Method according to claim 14 or 15, **characterized by** the step of:
- aligning the facade elements (10) by means of at least one servomotor.

17. Method according to any of claims 14 to 16, **characterized in that** the steps are carried out automatedly, in particular by means of a robot.

## Revendications

1. Élément de façade (10) comprenant un cadre (12) avec un profil intérieur (14), un profil extérieur (16), un profil à gradins (18) et un profil d'étanchéité (20), le profil à gradins (18) et/ou le profil d'étanchéité (20) étant disposés entre le profil intérieur (14) et le profil extérieur (16), le profil à gradins (18) comportant une première surface de réception (22), une deuxième surface de réception (24) et une troisième surface de réception (26), la première, la deuxième et/ou la troisième surface de réception (22, 24, 26) étant chacune configurée pour recevoir un vitrage (28), le profil intérieur (14) présentant une quatrième surface de réception (30) pour recevoir un vitrage (28), le cadre (12) comprenant un dispositif d'assemblage (34) pour assembler le profil intérieur (14), le profil extérieur (16), le profil à gradins (18) et/ou le profil d'étanchéité (20), **caractérisé en ce que** la première, la deuxième et la troisième surface de réception (22, 24, 26) sont formées en escalier.

2. Élément de façade (10) selon la revendication 1, **caractérisé en ce que** le profil intérieur (14) et/ou le profil extérieur (16) sont réalisés en métal, en particulier en aluminium, et/ou que le profil à gradins (18) et/ou le profil d'étanchéité (20) sont réalisés en plastique.

3. Élément de façade (10) selon l'une quelconque des revendications précédentes, **caractérisé en ce que**
- le profil à gradins (18) et le profil extérieur (16) sont collés l'un à l'autre au moyen d'un adhésif (32),
- le profil d'étanchéité (20) et le profil extérieur (16) sont collés l'un à l'autre au moyen d'un adhésif (32) et/ou
- le profil d'étanchéité (20) et le profil intérieur (14) sont collés l'un à l'autre au moyen d'un adhésif (32).

4. Élément de façade (10) selon l'une quelconque des revendications précédentes, **caractérisé en ce que** l'élément de façade (10) comprend un premier vitrage (28) collé par un adhésif (32) à la première surface de réception (22), un deuxième vitrage (28) collé par un adhésif (32) à la deuxième surface de réception (24) et un troisième vitrage (28) collé par un adhésif (32) à la troisième surface de réception (26), le troisième vitrage (28) étant collé par un adhésif (32) à la quatrième surface de réception (30).

5. Élément de façade (10) selon l'une quelconque des revendications précédentes, **caractérisé en ce que** le dispositif d'assemblage (34) comprend un goujon creux (36) et un goujon plein (38) correspondant au goujon creux (36), en particulier le goujon creux (36) et le goujon plein (38) étant conçus pour s'ancrer réciproquement.

6. Élément de façade (10) selon l'une quelconque des revendications précédentes, **caractérisé en ce que** de la mousse de montage (40), en particulier de la mousse de polyuréthane, est disposée entre le profil intérieur (14), le profil extérieur (16), le profil à gradins (18) et/ou le profil d'étanchéité (20).

7. Élément de façade (10) selon l'une quelconque des revendications précédentes, **caractérisé en ce que** le profil d'étanchéité (20) comporte un logement (42), en particulier de section semi-circulaire, pour recevoir un joint d'étanchéité (44).

8. Élément de façade (10) selon la revendication précédente, **caractérisé en ce que** l'élément de façade (10) comporte un joint d'étanchéité (44), ledit joint d'étanchéité (44) étant réalisé sous forme d'un joint gonflable et/ou que de la mousse de montage (40), en particulier de la mousse de polyuréthane, est disposée à l'intérieur du joint d'étanchéité (44) .

9. Élément de façade (10) selon l'une quelconque des revendications précédentes, **caractérisé en ce que** l'élément de façade (10) comprend un premier logement de châssis (46), qui est notamment disposé et/ou réglable dans une zone inférieure (48) de l'élément de façade (10), et un second logement de châssis (50), qui est notamment disposé dans une zone supérieure (52) de l'élément de façade (10), pour recevoir au moins une partie d'un châssis (54).

10. Façade (56) comprenant au moins deux éléments de façade (10) selon l'une quelconque des revendications précédentes et au moins un châssis (54), le châssis (54) comportant un support d'élément de façade (58), en particulier de section en T, ledit support d'élément de façade (58) étant aménagé pour être reçu dans le premier logement de châssis (46) d'un premier élément de façade (10) et dans le second logement de châssis (50) d'un second élément de façade (10).

11. Façade (56) selon la revendication 10, **caractérisée en ce que** le châssis (54) est destiné à la fixation à un plafond brut de construction (60), le châssis (54) comprenant une doublure de protection du coffrage (61), en particulier une doublure Promat, qui est disposée entre le châssis (54) et le plafond brut (60).

12. Façade (56) selon la revendication 10 ou 11, **caractérisée en ce que** la façade (56) comprend au moins un film étanche à la diffusion de vapeur (62), le film (62) étant disposé entre le premier élément de façade (10) et le châssis (54) et/ou entre le second élément de façade (10) et le châssis (54).

13. Façade (56) selon l'une quelconque des revendications 10 à 12, **caractérisée en ce que** la façade (56) comporte au moins une alimentation en gaz (64) pour l'introduction d'un gaz dans le joint d'étanchéité (44) et/ou entre les vitrages (28).

14. Procédé de fabrication et/ou de montage d'un élément de façade (10) selon l'une quelconque des revendications 1 à 9, comprenant les étapes suivantes :
- Collage du profil extérieur (16) au profil à gradins (18) et/ou au profil d'étanchéité (20) au moyen d'un adhésif (32) ;
- Collage du premier vitrage (28) à la première surface de réception (22) au moyen d'un adhésif (32) ;
- Collage du deuxième vitrage (28) à la deuxième surface de réception (24) au moyen d'un adhésif (32) ;
- Collage du troisième vitrage (28) à la troisième surface de réception (26) au moyen d'un adhésif (32) ;
- Collage du troisième vitrage (28) à la quatrième surface de réception (30) au moyen d'un adhésif (32) ;
- Collage du profil intérieur (14) au profil d'étanchéité (20) au moyen d'un adhésif (32) ;
- Assemblage du profil intérieur (14), du profil extérieur (16), du profil à gradins (18) et/ou du profil d'étanchéité (20) au moyen du dispositif d'assemblage (34), en particulier par une compression du profil intérieur (14) et du profil extérieur (20).

15. Procédé selon la revendication 14, **caractérisé par** l'étape :
- Introduction de mousse de montage (40), en particulier de mousse de polyuréthane, entre le profil intérieur (14), le profil extérieur (16), le profil à gradins (18) et/ou le profil d'étanchéité (20) et/ou dans le joint d'étanchéité (44).

16. Procédé selon la revendication 14 ou 15, **caractérisé par** l'étape :
- Alignement des éléments de façade (10) au moyen d'au moins un moteur de réglage.

17. Procédé selon l'une quelconque des revendications 14 à 16, **caractérisé en ce que** les étapes sont automatisées, notamment au moyen d'un robot.
